# EUROPÄISCHE PATENTSCHRIFT

(11) **EP 1 447 114 B1**
(45) Veröffentlichungstag und Bekanntmachung des Hinweises auf die Patenterteilung: **08.03.2006**
(21) Anmeldenummer: 04002745.0
(22) Anmeldetag: 07.02.2004
(51) Int. Cl.: A62B 35/04

(54) **Vorrichtung zur Sicherung von Personen und Lasten**
Device for securing people and loads
Dispositif d'arrimage de personnes et de charges

(30) Priorität: 15.02.2003 DE 10306370
(43) Veröffentlichungstag der Anmeldung: 18.08.2004
(73) Patentinhaber: Abentung, Konrad, 88069 Tettnang (DE)
(72) Erfinder: Abentung, Konrad, 88069 Tettnang (DE)
(74) Vertreter: Engelhardt, Guido

(56) Entgegenhaltungen:
- WO-A-00/54842
- DE-C- 187 345
- GB-A- 569 015
- US-A- 1 141 995
- US-A- 1 189 381
- US-A- 5 722 612

## Beschreibung

Die Erfindung bezieht sich auf eine Vorrichtung zur Sicherung von Personen und Lasten bei einem Absturz, bestehend aus einer in einem Gehäuse entgegen der Kraft einer oder mehrerer Rückstellfedern verdrehbar gelagerten Trommel zur Aufnahme eines Zuggliedes, dessen freies Ende mit der zu sichernden Person oder der Last verbindbar ist, und einem Klinkengesperre, mittels dem die Trommel mit dem Gehäuse verriegelbar ist.

Eine Sicherungsvorrichtung dieser Art ist durch die GB 2 279 636A bekannt. Bei einem Absturz einer mit dem auf einer Trommel aufgewickelten Zugseil verbundenen Person wird durch ein Klinkengesperre, das mit der Trommel zusammenwirkt, diese blockiert, auch wird, sobald die auf das Zugseil einwirkende Zugkraft aufgehoben ist, die Trommel mittels Federn in die Ausgangslage zurückgeführt, das Aufwickeln des Zugseiles auf der Trommel ist dabei jedoch mit erheblichen Schwierigkeiten verbunden:

Das von der Trommel abgewickelte und bei deren Rückstellung auf diese aufzuwickelnde Zugseil wird nämlich lediglich über eine ortsfest in dem Gehäuse gehaltene Rolle, die eine konkav gekrümmte Oberfläche aufweist, und durch eine Auslassöffnung geführt, so dass das Zugseil die jeweilige Lage von selbst einnehmen muß. Ein gesteuertes Aufwickeln ist somit nicht gegeben, vielmehr wird das Zugseil unkontrolliert sich um die Trommeln wickeln. Dies wiederum kann zu Beeinträchtigungen der Sicherheitsfunktion der Vorrichtung führen, da das Zugseil auf der Trommel mitunter verklemmt. Des weiteren ist von Nachteil, dass das Klinkengesperre nur bei einer bestimmten Drehgeschwindigkeit der Trommel einrastet, eine Sicherung ist demnach nur bei einer entsprechenden Fallhöhe gegeben. Abrutschende Personen und Lasten sind somit nicht zu sichern.

Aufgabe der Erfindung ist es daher, eine Vorrichtung zur Sicherung von Personen und Lasten der vorgenannten Gattung in der Weise auszubilden, dass nicht nur eine Blockierung des Zugseiles bei einem Sturz oder beim Abrutschen der gesicherten Person oder Last gewährleistet ist, sondern dass vor allem stets ein kontrolliertes Auf-und Abwickeln des Zuggliedes von bzw. auf der Trommel sichergestellt ist. Eine störungsfreie Funktion der Vorrichtung soll demnach immer gegeben sein, auch soll diese in vielseitiger Weise eingesetzt werden können. Der Bauaufwand, mittels dem dies zu erreichen ist, soll gering gehalten werden, auch soll die vorschlagsgemäß ausgebildete Vorrichtung einfach zu handhaben sein.

Gemäß der Erfindung wird dies bei einer Vorrichtung zur Sicherung von Personen und Lasten der eingangs genannten Art dadurch erreicht, dass der Trommel eine Einrichtung zur Führung des Zuggliedes zugeordnet ist, mittels der das von der Trommel abführendeTeil des Zuggliedes in Abhängigkeit von der Drehgeschwindigkeit der Trommel achssenkrecht zu deren Längsachse verstellbar und die Verstellbewegung des Zuggliedes in den beiden Endbereichen der Trommel selbsttätig umsteuerbar ist.

Die Einrichtung zur Führung des Zuggliedes sollte hierbei in einfacher Weise aus einem auf einer parallel zur Längsachse der Tommel angeordneten Spurstange axial begrenzt verstellbar gehaltenen Spurstein, durch den das Zugglied hindurchgeführt ist, und einer in diesen eingeschraubten Gewindespindel, die über Zahnradsätze oder Zahnriemen und Steuerhebel mit der Trommel zwangläufig in Triebverbindung steht und deren Drehrichtung in den Endlagen des Zuggliedes auf der Trommel umkehrbar ist, gebildet sein, wobei zur Umkehrung der Drehrichtung der Gewindespindel diese wechselweise mit jeweils einem Zahnrad kuppelbar sein sollte, die in unterschiedlichen Drehrichtungen durch die Trommel antreibbar sind.

Zur wechselweisen Koppelung der Gewindespindel mit der Trommel ist es ferner angebracht, auf der Spurstange in deren beiden Endbereichen jeweils ein Zahnrad anzuordnen, die durch Axialverschiebung der Spurstange mit den mit der Trommel trieblich verbundenen Zahnradsätzen und mit auf der Gewindespindel angeordneten Zahnrädern verbindbar sind, und an den beiden Enden der Spurstange jeweils einen Steuerhebel anzulenken, die mit ihren freien Enden mit an mit der Trommel trieblich verbundenen Zahnrädern vorgesehenen um 180° zueinander versetzt angeordneten Steuerkurven zusammenwirken, mittels denen die Spurstange gesteuert axial verschiebbar ist. Die mit den Steuerkurven versehenen Zahnräder sollten jeweils mittels eines mit der Trommel trieblich verbundenen vorzugsweise koaxial zu dieser angeordneten Zwischengliedes schrittweise verstellbar sein, das über einen vorstehenden Zahn, eines abstehenden Stiftes oder dgl. mit dem zugeordneten Zahnrad zusammenwirkt.

Angezeigt ist es, die an den Zahnrädern vorgesehenen Steuerkurven und die Übersetzungen der Steuerhebel derart auszulegen, dass bei einem Verstellvorgang die Spurstange jeweils mindestens um die Breite der mit der Trommel oder mit der Gewindespindel zusammenwirkenden Zahnradsätzen bzw. Zahnrädern verstellbar ist, so dass die Triebverbindung der Gewindespindel mit der Trommel wechselweise trennbar ist.

Das Klinkengesperre sollte durch zwei Zahnkränze gebildet sein, von denen ein Zahnkranz ortsfest, z.B. mit dem Gehäuse fest verbunden, angeordnet und der andere Zahnkranz drehfest an der Trommel angebracht ist, und zur Betätigung des Klinkengesperres sollte die Trommel begrenzt in Richtung des abführenden Teils des Zuggliedes in dem Gehäuse gehalten sein.

Nach einer andersartigen Ausgestaltung kann das Klinkengesperre aber auch durch einen ortsfest angeordneten, z.B. mit dem Gehäuse fest verbundenen Zahnkranz und einer oder mehreren an der Trommel entgegen der Kraft von Federn verschwenkbar gehaltenen Sperrklinken gebildet sein, die bei Rotation der Trommel mit dem Zahnkranz zusammenwirken. Auf einfache Weise kann das Klinkengesperre somit auch bei einer geringen Drehgeschwindigkeit der Trommel, z.B. wenn eine gesicherte Person abrutscht, ausgelöst werden.

Vorteilhaft ist es ferner, die Klinkengesperre beidseitig der Trommel fluchtend zu deren Längsachse anzuordnen und durch die beiden relativ zueinander verschiebbaren .

Zahnkränze sowie dem ortsfesten Zahnkranz und an dem mit der Trommel verbundenen begrenzt in Richtung des abführenden Teils des Zuggliedes verstellbaren Zahnkranz angebrachten entgegen der Kraft einer Feder verstellbaren Sperrklinken zu bilden, so dass eine Sicherung einer Person oder einer Last sowohl bei einem Sturz als auch beim Abrutschen gegeben sind.

Die auf die Trommel einwirkenden Rückstellfedern können durch eine oder mehrere vorzugsweise innerhalb der Trommel angeordneten Spiralfedern gebildet sein, die mit ihren inneren Enden einerseits an der die Trommel tragenden drehfest gehaltenen Welle und andererseits mit ihrem äußeren Ende an der Trommel abgestützt sind. Die zu sichernde Person arbeitet demnach stets auf Zug, bei einem evtl. Absturz wird somit das Klinkengesperre sofort ausgelöst, so dass nur eine geringe Fallhöhe in Kauf zu nehmen ist, um eine Blockierung auszulösen.

Bei einer durch mehrere Spiralfedern gebildeten Rückstellfeder ist es angebracht, diese parallel zueinander anzuordnen und in Reihe zu schalten, derart, dass die erste der Spiralfedern mit ihrem inneren Ende an der die Trommel tragenden Welle und mit ihrem äußeren Ende an einer drehbar gelagerten Scheibe abgestützt ist und die nachfolgenden Spiralfedern mit ihren inneren Enden jeweils an der Scheibe und mit ihren äußeren Enden an einer auf der gegenüberliegenden Seite angeordneten weiteren Scheibe und die letzte der in Reihe geschalteten Spiralfedern mit ihrem äußeren Ende an der Trommel abzustützen. Auf diese Weise kann ein Zugglied von großer Länge verwendet werden, so dass ein großer Arbeitsbereich für die zu sichernde Person gegeben ist.

Als Zugglied kann ein Seil aus Draht, aus Kunststoff oder aus textilen Fasern, ein Gurt oder ein ähnlich verformbares aufwickelbares Bauteil vorgesehen, auch kann der Einrichtung zur seitlichen Führung des Zuggliedes ein Umlenkglied zugeordnet sein, das ortsfest mit Abstand zu dem Kulissenstein, z.B. mittels eines mit dem Gehäuse verbundenen Bügels gehalten ist und aus einer vorzugsweise mit drehbar gelagerten Rollen bestückten kreuzartig ausgebildeten Durchgangsplatte besteht.

Wird eine Vorrichtung zur Sicherung von Personen und Lasten gemäß der Erfindung ausgebildet, so ist gewährleistet, dass eine mit dem freien Ende des Zuggliedes verbundene Person oder Last stets ausreichend gesichert ist und sowohl bei einem Sturz als auch beim Abrutschen, z.B. von einem Dach oder beim Einsinken in einen nachgiebigen Untergrund, vor Verletzungen und anderen Beeinträchtigungen geschützt ist. Dabei ist vor allem von Vorteil, dass durch die Einrichtung zur Führung des Zugseiles dieses stets kontrolliert ab- und insbesondere aufgewickelt wird und auch lageorientiert auf der Trommel angeordnet ist, irgendwelche ungewollten Überlagerungen und Verklemmungen werden dadurch mit großer Sicherheit ausgeschlossen. Eine störungsfreie Funktion der Sicherheitsvorrichtung ist dadurch gewährleistet.

Des Weiteren ist von Vorteil, dass die vorschlagsgemäß ausgebildete Vorrichtung nur aus wenigen einfach gestalteten Bauteilen besteht, so dass diese kostengünstig herzustellen ist. Ferner ist eine sehr vielseitige Verwendbarkeit bei einfacher Handhabung gegeben. Die Vorrichtung ist nämlich lediglich über oder neben einer zu sichernden Person oder Last anzuordnen, um eingesetzt werden zu können. Auf Baustellen kann demnach die Trommel beispielsweise zunächst an einem Kran aufgehängt werden, um bei Gerüstarbeiten eine zuverlässige Sicherung der die Arbeiten ausführenden Personen zu ermöglichen, auch kann die Vorrichtung bei entsprechender Auslegung z.B. beim Bergsteigen vorteilhaft verwendet werden. Mit geringem technische Aufwand sind mit Hilfe der Vorrichtung demnach folgenschwere Unfälle zuverlässig zu vermeiden.

In der Zeichnung ist ein Ausführungsbeispiel der gemäß der Erfindung ausgebildeten Vorrichtung zur Sicherung von Personen und Lasten dargestellt, das nachfolgend im einzelnen erläutert ist. Hierbei zeigt:
- Figur 1: die Sicherungsvorrichtung in einer perspektivischen Darstellung, befestigt an einer Wand oder dgl.,
- Figur 2: die Vorrichtung nach Figur 1, teilweise in einem Axialschnitt, aufgehängt an einem Krankhaken,
- Figur 3: die Vorrichtung nach Figur 1 in Vorderansicht,
- Figur 4: eine Ausführungsvariante der Vorrichtung nach Figur 1 in einer Darstellung nach Figur 3,
- Figuren 5 und 6: die Vorrichtung nach Figur 1 in einer stehenden Anordnung, jeweils in Seitenansicht und in unterschiedlichen Betriebsstellungen,
- Figuren 7, 8 und 9: unterschiedliche Ausgestaltungen der bei der Vorrichtung nach Figur 1 verwendbaren Klinkengesperre und
- Figur 10: das bei der Vorrichtung nach Figur 1 vorgesehene Umlenkglied in einer vergrößerten Darstellung.

Die in den Figuren 1 bis 6 dargestellte und mit 1 bezeichnete Vorrichtung dient zur Sicherung von Personen und Lasten, insbesondere bei einem Absturz, und besteht im wesentlichen aus einer in einem Gehäuse 4 drehbar entgegen der Kraft von Rückstellfedern 6 gelagerten Trommel 2 zur Aufnahme eines Zuggliedes 3 in Form eines Seiles, zweier beidseits der Trommel 2 angeordneter Klinkengesperre 7 sowie einer Einrichtung 21 zur Führung des Zuggliedes 3. Die Trommel 2 ist hierbei auf einer Welle 8 drehbar um ihre Längsachse A gelagert, die in dem aus Platten gebildeten Gehäuse 4, das mittels Laschen 5 befestigt werden kann, gehalten.

Die Einrichtung 21, mittels der das von der Trommel 2 abführende Teil 3' des Zuggliedes 3 in Abhängigkeit von deren Drehgeschwindigkeit achssenkrecht zu der Längsachse A verstellbar ist, ist im wesentlichen durch einen auf einer parallel zu dieser angeordneten Spurstange 23 verstellbar gehaltenen Spurstein 22 und einer Gewindespindel 24 gebildet, auf die der Spurstein 22, durch den das von der Trommel 2 abführende Teil 3' des Zuggliedes 3 hindurchgeführt ist, aufgeschraubt ist. Bei einer seitlichen Verstellung des Spursteines 22, der zwangläufig mit der Trommel 2 in Triebverbindung steht, wird somit das Zugglied 3.exakt in Lagen auf der Trommel 2 aufgewickelt oder von dieser abgewickelt.

Zur zwangläufigen Verbindung der Gewindespindel 24 mit der Trommel 3 sind auf deren Welle 8 beidseits fest angeordnete Zahnräder 29 und 30 sowie Zahnradsätze 31 und 32 vorgesehen, die mit auf der Spurstange 23 in deren Endbereichen angeordneten Zahnrädern 25 und 26 und diese wiederum mit auf der Gewindespindel 24 angeordneten Zahnrädern 27 und 28 zusammenwirken. Die Zahnradsätze 31 und 32 sind hierbei derart ausgelegt, dass durch diese die Zahnräder 25 und 26, sobald diese wechselweise mit den Zahnradsätzen 31 und 32 in Eingriff sind, in unterschiedlichen Drehrichtungen angetrieben werden.

Zur wechselseitigen Koppelung der Zahnräder 27 oder 28 mit den Zahnradsätzen 31 bzw. 32 sind die auf der Spurstange 23 angeordneten Zahnräder 25 und 26 axial zu verschieben. Dies wird mit Hilfe von Steuerkurven 39 bzw. 40 und Steuerhebeln 33 bzw. 34 bewerkstelligt, die an der Spurstange 23 angelenkt sind. Zur Verstellung der Steuerkurven 39 und 40 sind ebenfalls auf der Welle 8 angeordnete Zahnräder 35 bzw. 36 vorgesehen, die mit jeweils einem Schaltnocken 35' bzw. 36' in Zahnräder 37 bzw. 38 eingreifen, an denen die Steuerkurven 39 und 40 stirnseitig angeformt sind.

Bei jeder Umdrehung der Trommel 2 werden die Zahnräder 39 und 40 mit Hilfe der Schaltnocken 35' bzw. 36' jeweils um eine Zahnbreite verstellt. Die Längen der Steuerkurven 39 und 40, die um 180° versetzt zueinander angeordnet sind, sind hierbei jeweils einer Lage des Zuggliedes 3 auf der Trommel 2 zugeordnet, so dass, sobald das Zugglied 3 eine Endlage erreicht, die Drehrichtung der Gewindespindel 24 selbsttätig umgekehrt wird. Dazu wird die Spurstange 23 mit Hilfe der Steuerhebel 33 bzw. 34 derart verschoben, dass z.B., ausgehend von der in Figur 3 gezeigten Betriebsstellung, das Zahnrad 25 außer Eingriff mit dem Zahnrad 27 und dem Zahnrad 31 und das Zahnrad 26 in Eingriff mit dem Zahnrad 32 und dem Zahnrad 28 gebracht werden. Die Steuerkurven 39 und 40 sowie die Übersetzungen der Steuerhebel 33 und 34 sind in der Weise ausgelegt, dass zur wechselseitigen Unterbrechung der Triebverbindung bei einem Verstellvorgang die Spurstange 23 jeweils mindestens um die Breite der Radsätze 31 bzw. 32 verstellbar sind.

Anstelle der Radsätze 31 und 32 können aber auch, wie dies in Figur 4 alternativ gezeigt ist, Zahnriemen 47 vorgesehen werden, des Weiteren können die Zahnräder 37 und 38 mit Hilfe von Stiften 48, die stirnseitig von den Schalträdern 35 und 36 abstehen, schrittweise verstellt werden. Zur Lagerung der Radsätze 31 und 32 sowie der Zahnräder 39 und 40 sind jeweils Platten 49 und 50 vorgesehen, die wie auch die Lagerung der Steuerhebel 33 und 34 an dem Gehäuse 4 gehalten bzw. angebracht sind.

Die Rückstellfeder 6, mittels der das Zugglied 3 und damit die zu sichernde Person ständig auf Zug gehalten wird, ist bei dem gezeigten Ausführungsbeispiel nach Figur 2, bei dem die Vorrichtung 1 mittels eines Bügels 19 an einem Kranhaken 20 aufgehängt ist, durch mehrere hintereinander geschaltete Spiralfedern 51, 51', 51"... gebildet. Die Spiralfeder 51 ist hierbei mit ihrem inneren Ende mittels eines Bolzens 53 an der ortsfest gehaltenen Welle 8 abgestützt, mit ihrem äußeren Ende ist die Spiralfeder 51 dagegen mittels eines Stiftes 54 mit einer Scheibe 52 verbunden, an der wiederum das innere Ende der nachfolgenden Spiralfeder 51' gehalten ist. In gleicher Weise sind die Spiralfedern 51', 51" mittels Bolzen 53', 53" an Scheiben 52', 52"... befestigt, das äußere Ende der letzten Spiralfeder 51" ist jedoch an der Trommel 2 abgestützt. Beim Abwickeln des Zuggliedes 3 werden somit alle Spiralfedern 51, 51', 51"... nahezu gleichmäßig abgewickelt, so dass das Zugglied 3 über eine große Wegstrecke unter nahezu konstanter Federspannung gehalten wird.

Die beiderseits der Trommel 3 auf der Welle 8 angeordneten Klinkengesperre 7, 7' oder 7" können, wie dies den Figuren 7 bis 8 zu entnehmen ist, in unterschiedlicher Weise ausgebildet werden. Gemäß Figur 7 besteht das Klinkengesperre 7 aus zwei ineinander angeordneten Zahnkränzen 41 und 42, von denen der Zahnkranz 41 fest mit dem Gehäuse 4 und der Zahnkranz 42 fest mit der Trommel 2 verbunden sind. Bei einer abrupten Verschiebung der Trommel 2 greift der Zahnkranz 42, wie dies in Figur 7 gezeigt ist, in den Zahnkranz 41 ein, so dass die Trommel 2 blockiert ist.

Um bei einem Sturz der zu sichernden Person eine Verschiebung der Trommel 2 zu ermöglichen, sind, wie dies auch den Figuren 5 und 6 zu entnehmen ist, in das Gehäuse 4 zwei in Richtung des abführenden Teils 3' des Zuggliedes 3 sich erstreckende Ausnehmungen 10 eingearbeitet, und die Welle 8 ist mit an diese angepassten Abflachungen 9 versehen, so dass die Welle 8 in den Ausnehmungen 10 drehfest aber verschiebbar gehalten ist. Entgegen der Kraft der an dem Gehäuse 4 und der Welle 8 abgestützten Zugfedern 11 kann somit die Trommel 2 verschoben und das Klinkengesperre 7 kann wirksam werden.

Bei der in Figur 8 dargestellten Ausgestaltung des Klinkengesperres 7' dienen zur Blockierung der Trommel 2 zwei diametral einander gegenüberliegend angeordnete Sperrklinken 43, die verschwenkbar auf Bolzen 45 gelagert und entgegen der Kraft von Federn 44 mit dem Zahnkranz 41 in Eingriff bringbar sind. Sobald die Trommel 2 eine vorbestimmte Drehgeschwindigkeit aufweist, werden die an dieser befestigten Sperrklinken 43 entgegen der Kraft der Federn 44 ausgeschwenkt und greifen mit ihren freien Enden in den ortsfesten an dem Gehäuse 4 gehaltenen Zahnkranz 41 ein, wodurch die Trommel 2 wiederum blockiert ist. Da ein Verschwenken der Sperrklinken 43 bereits bei geringer Drehzahl der Trommel 3 erfolgt, kann mit Hilfe des Klinkengesperres 7' das Abrutschen einer gesicherten Person gestoppt werden.

Gemäß Figur 9 besteht das Klinkengesperre 7" aus den beiden Zahnkränzen 41 und 42 sowie den Sperrklinken 43. Bei einer abrupten Verschiebung der Trommel 2, z.B. bedingt durch einen Sturz, gelangen die beiden Zahnkränze 41 und 42, wie bei dem Klinkengesperre nach Figur 7, in Eingriff, bei geringer Drehgeschwindigkeit der Trommel 2 werden dagegen die Sperrklinken 43 ausgeschwenkt, so dass bei deren Eingriff in den Zahnkranz 41 die weitere Verdrehung der Trommel 2 ausgeschlossen ist.

Der Vorrichtung 1 kann zur Führung des von der Trommel 2 abführenden Teils 3' des Zuggliedes 3 außerhalb der Einrichtung 21 ein Umlenkglied 57 zugeordnet werden, das mittels eines Bügels 56 mit Abstand zu dem Nutenstein 22 gehalten ist. Das Umlenkglied 57 besteht hierbei, wie dies insbesondere auch der Figur 10 zu entnehmen ist, aus einem Kreuzstück 58, in dem vier Rollen 59 jeweils rechtwinklig zueinander versetzt drehbar gelagert sind. Auf diese Weise wird eine erhöhte Reibung des Zuggliedes 3 in den Nutenstein 22 vermieden und das Zugglied 3 kann um 360° um die Vorrichtung 1 herum eingesetzt werden, so dass ein großer Einsatzbereich gegeben ist.

## Patentansprüche

1. Vorrichtung (1) zur Sicherung von Personen und Lasten bei einem Absturz, bestehend aus einer in einem Gehäuse (4) entgegen der Kraft einer oder mehrerer Rückstellfedern (6) verdrehbar gelagerten Trommel (2) zur Aufnahme eines Zuggliedes (3), dessen freies Ende mit der zu sichernden Person oder der Last verbindbar ist, und einem Klinkengesperre (7), mittels dem die Trommel (2) mit dem Gehäuse (4) verriegelbar ist,
**dadurch gekennzeichnet,**
**daß** der Trommel (2) eine Einrichtung (21) zur Führung des Zuggliedes (3) zugeordnet ist, mittels der das von der Trommel (2) abführendeTeil (3') des Zuggliedes (3) in Abhängigkeit von der Drehgeschwindigkeit der Trommel (2) achssenkrecht zu deren Längsachse (A) verstellbar und die Verstellbewegung des Zuggliedes (3) in den beiden Endbereichen der Trommel (2) selbsttätig umsteuerbar ist.

2. Sicherungsvorrichtung nach Anspruch 1,
**dadurch gekennzeichnet,**
**daß** die Einrichtung (21) zur Führung des Zuggliedes (3) aus einem auf einer parallel zur Längsachse (A) der Tommel (2) angeordneten Spurstange (23) axial begrenzt verstellbar gehaltenen Spurstein (22), durch den das Zugglied (3) hindurchgeführt ist, und einer in diesen eingeschraubten Gewindespindel (24), die über Zahnradsätze (31, 32) oder Zahnriemen (47) und Steuerhebel (33, 34) mit der Trommel (2) zwangläufig in Triebverbindung steht und deren Drehrichtung in den Endlagen des Zuggliedes (3) auf der Trommel (2) umkehrbar ist, gebildet ist.

3. Sicherungsvorrichtung nach Anspruch 2,
**dadurch gekennzeichnet,**
**daß** zur Umkehrung der Drehrichtung der Gewindespindel (24) diese wechselweise mit jeweils einem Zahnrad (25 bzw. 26) kuppelbar ist, die in unterschiedlichen Drehrichtungen durch die Trommel (2) antreibbar sind.

4. Sicherungsvorrichtung nach Anspruch 3,
**dadurch gekennzeichnet,**
**daß** zur wechselweisen Koppelung der Gewindespindel (24) mit der Trommel (2) auf der Spurstange (23) in deren beiden Endbereichen jeweils ein Zahnrad (25, 26) angeordnet ist, die durch Axialverschiebung der Spurstange (23) mit den mit der Trommel(2) trieblich verbundenen Zahnsätzen (31 bzw. 32) und mit auf der Gewindespindel (24) angeordneten Zahnrädern (27 bzw. 28) verbindbar sind.

5. Sicherungsvorrichtung nach Anspruch 3 oder 4,
**dadurch gekennzeichnet,**
**daß** an den beiden Enden der Spurstange (23) Steuerhebel (33, 34) angelenkt sind, die mit ihren freien Enden mit an mit der Trommel (2) trieblich verbundenen Zahnrädern (37, 38) vorgesehenen um 180° zueinander versetzt angeordneten Steuerkurven (39, 40) zusammenwirken, mittels denen die Spurstange (23) gesteuert axial verschiebbar ist.

6. Sicherungsvorrichtung nach einem oder mehreren der Ansprüche 3 bis 5,
**dadurch gekennzeichnet,**
**daß** die mit den Steuerkurven (39, 40) versehenen Zahnräder (37, 38) jeweils mittels eines mit der Trommel (2) trieblich verbundenen vorzugsweise koaxial zu dieser angeordneten Zwischengliedes (35, 36) schrittweise verstellbar sind, das über einen vorstehenden Zahn (35', 36'), einen abstehenden Stift (48), oder dgl. mit dem zugeordneten Zahnrad (39, 40) zusammenwirkt.

7. Sicherungsvorrichtung nach einem oder mehreren der Ansprüche 2 bis 5,
**dadurch gekennzeichnet,**
**daß** die an den Zahnrädern (37, 38) vorgesehenen Steuerkurven (39, 40) und die Übersetzungen der Steuerhebel (33, 34) derart ausgelegt sind, dass bei einem Verstellvorgang die Spurstange (23) jeweils mindestens um die Breite der mit der Trommel (2) zusammenwirkenden Zahnradsätzen (31, 32)bzw. den mit der Gewindespindel (24) zur wechselweisen Unterbrechung der Triebverbindungen verstellbar ist.

8. Sicherungsvorrichtung nach einem oder mehreren der Ansprüche 1 bis 7,
**dadurch gekennzeichnet,**
**daß** das Klinkengesperre (7) durch zwei Zahnkränze (41, 42) gebildet ist, von denen ein Zahnkranz (41) ortsfest, z.B. mit dem Gehäuse (4) fest verbunden, angeordnet und der andere Zahnkranz (42) drehfest an der Trommel (2) angebracht ist und dass zur Betätigung des Klinkengesperres (7) die Trommel (2) begrenzt in Richtung des abführenden Teils (3') des Zuggliedes (3)
verschiebbar in dem Gehäuse (4) gehalten ist.

9. Sicherungsvorrichtung nach einem oder mehreren der Ansprüche 1 bis 7,
**dadurch gekennzeichnet,**
**daß** das Klinkengesperre (7) durch einen ortsfest angeordneten, z.B. mit dem Gehäuse (4) fest verbundenen Zahnkranz (41) und einer oder mehreren an der Trommel (2) entgegen der Kraft von Federn (44) verschwenkbar gehaltenen Sperrklinken (43) gebildet ist, die bei Rotation der Trommel (2) mit dem Zahnkranz (41) zusammenwirken.

10. Sicherungsvorrichtung nach Anspruch 8 oder 9,
**dadurch gekennzeichnet,**
**daß** die Klinkengesperre (7) beidseitig der Trommel (2) fluchtend zu deren Längsachse (A) angeordnet sind.

11. Sicherungsvorrichtung nach einem oder mehreren der Ansprüche 8 bis 10,
**dadurch gekennzeichnet,**
**daß** die Klinkengesperre (7) durch die beiden relativ zueinander verschiebbaren Zahnkränze (41, 42) sowie dem ortsfesten Zahnkranz (41) und an dem mit der Trommel (2) verbundenen begrenzt in Richtung des abführenden Teils (3') des Zuggliedes (3) verstellbaren Zahnkranz (42) angebrachten jeweils entgegen der Kraft einer Feder(44) verstellbaren Sperrklinken (43) gebildet sind.

12. Sicherungsvorrichtung nach einem oder mehreren der Ansprüche 1 bis 11,
**dadurch gekennzeichnet,**
**daß** die auf die Trommel (2) einwirkenden Rückstellfeder (6) durch eine oder mehrere vorzugsweise innerhalb der Trommel (2) angeordneten Spiralfedern (51', 51", 51"'...) gebildet sind, die mit ihren inneren Enden einerseits an der die Trommel (2) tragenden drehfest gehaltenen Welle(8) und andererseits mit ihrem äußeren Ende an der Trommel (2) abgestützt sind.

13. Sicherungsvorrichtung nach Anspruch 12,
**dadurch gekennzeichnet,**
**daß** bei einer durch mehrere Spiralfedern (51,51', 51"...) gebildeten Rückstellfeder (7) diese parallel zueinander angeordnet und in Reihe geschaltet sind, derart, dass die erste der Spiralfedern (51) mit ihrem inneren Ende an der die Trommel (2) tragenden Welle (8) und mit ihrem äußeren Ende an einer drehbar gelagerten Scheibe (52) abgestützt ist und dass die nachfolgenden Spiralfedern (51', 51", 51"'...) mit ihren inneren Enden jeweils an der Scheibe (52) und mit ihren äußeren Enden an einer auf der gegenüberliegenden Seite angeordneten weiteren Scheibe (52') und die letzte der in Reihe geschalteten Spiralfedern (51") mit ihrem äußeren Ende an der Trommel (2) abgestützt sind.

14. Sicherungsvorrichtung nach einem oder mehreren der Ansprüche 1 bis 13,
**dadurch gekennzeichnet,**
**daß** als Zugglied (3) ein Seil aus Draht oder aus aus Kunststoff oder aus textilen Fasern, ein Gurt oder ein ähnlich verformbares, aufwickelbares Bauteil vorgesehen ist.

15. Sicherungsvorrichtung nach einem oder mehreren der Ansprüche 1 bis 14,
**dadurch gekennzeichnet,**
**daß** der Einrichtung (21) zur seitlichen Führung des Zuggliedes (3) ein Umlenkgüed (57) zugeordnet ist, das ortsfest mit Abstand zu dem Kulissenstein (22), z.B. mittels eines mit dem Gehäuse (4) verbundenen Bügels (56) gehalten ist und vorzugsweise aus einer mit drehbar gelagerten Rollen bestückten kreuzartig ausgebildeten Durchgangsptatte besteht.

## Claims

1. A device (1) for securing people and loads against falling, consisting of a drum (2) mounted in a housing (4) that can be rotated against the force of one or more return springs (6), the drum (2) serving to accommodate a traction element (3), the free end of which can be connected to the person or load to be secured, and a ratchet locking mechanism (7) by means of which the drum (2) can be locked against the housing (4),
**characterised in that**,
a device (21) for guiding the traction element (3) is assigned to the drum (2), by means of which the part (3') of the traction element (3) emerging from the drum (2) can be adjusted at right angles to the longitudinal axis (A) of the drum (2) depending on the speed of rotation of the drum (2), and the adjustment movement of the traction element (3) automatically reverses at the two limit areas of the drum (2).

2. The securing device in accordance with Claim 1,
**characterised in that**,
the device (21) for guiding the traction element (3) consists of a track block (22) held with a restricted axial range of movement on a track rod (23) arranged in parallel to the longitudinal axis (A) of the drum (2), with the traction element (3) passing through the track block (22), and a threaded spindle (24) screwed into it, this threaded spindle (24) being in a constrained driven connection with the drum (2) by means of gear sets (31, 32) or toothed belts (47) and control levers (33, 34) and with its direction of rotation being reversible in the limit positions of the traction element (3) on the drum (2).

3. The securing device in accordance with Claim, 2,
**characterised in that**
in order for the direction of rotation of the threaded spindle (24) to be reversed, the threaded spindle (24) can be alternately coupled with a gear (25 or 26), each of which can be driven in different directions of rotation by the drum (2).

4. The securing device in accordance with Claim 3,
**characterised in that**,
in order for the threaded spindle (24) to be alternately coupled with the drum (2) on the track rod (23), there is a gear (25, 26) arranged at the two limit positions of the track rod (26) and the gears can be connected to the gear sets (31 or 32) that are in a driven connection with the drum (2) and with gears (27 or 28) arranged on the threaded spindle (24) by axial movement of the track rod (23).

5. The securing device in accordance with Claim 3 or 4,
**characterised in that**,
control levers (33, 34) are articulated on both ends of the track rod (23), the free ends of which interact with control cams (39, 40) arranged offset at 180° to one another on gears (37, 38) that are in a driven connection with the drum (2), by means of which the track rod (23) can be axially moved in a controlled fashion.

6. The securing device in accordance with one or more of Claims 3 to 5,
**characterised in that**,
the gears (37, 38) provided with the control cams (39, 40) can each be adjusted in steps by means of an intermediate element (35, 36) arranged in a driven connection with the drum (29 and arranged, in a preferred embodiment, coaxially with the drum (2), with the intermediate element (35, 36) interacting with the corresponding gear (39, 40) by means of a protruding tooth (35', 36'), a projecting pin (48) or the like.

7. The securing device in accordance with one or more of Claims 2 to 5,
**characterised in that**,
the control cams (39, 40) provided on the gears (37, 38) and the ratios of the control levers (33, 34) are designed so that during an adjustment procedure, the track rod (23) can be adjusted in each case by at least the width of the gear sets (31, 32) interacting with the drum (2) or of the threaded spindle (24) for alternating interruption of the driven connections.

8. The securing device in accordance with one or more of Claims 1 to 7,
**characterised in that**,
the ratchet locking mechanism (7) is formed by two ring gears (41, 42), one ring gear (41) being arranged in a fixed location, e.g. firmly connected to the housing (4) and the other ring gear (42) being rotatably mounted on the drum (2), and that in order to actuate the ratchet locking, mechanism (7); the drum (2) can be moved axially in a controlled fashion by a limited amount in the direction of the outgoing part (3') of the traction element (3).

9. The securing device in accordance with one or more of Claims 1 to 7,
**characterised in that**,
the ratchet locking mechanism (7) is formed by a ring gear (41) arranged in a fixed location, e.g. firmly connected to the housing (4) and one or more detent pawls (43) held on the drum (2) that can be swivelled against the force of springs (44), the detent pawl(s) interacting with the ring gear (41) when the drum (2) rotates.

10. The securing device in accordance with Claim. 8 or 9,
**characterised in that**,
the ratchet locking mechanisms (7) on both sides of the drum (2) are arranged in line with the longitudinal axis (A) of the drum (2).

11. The securing device in accordance with one or more of Claims 8 to 10,
**characterised in that**,
the ratchet locking mechanisms (7) are formed by the two ring gears (41, 42) that can be moved relative to one another as well as the ring gear (41) arranged in a fixed location, and detent pawls (43) that are attached to the ring gear (42) that is connected to the drum (2) and can be adjusted to a limited extent in the direction of the outgoing part (3') of the traction element (3), each of the detent pawls (43) being adjustable against the force of a spring (44).

12. The securing device in accordance with one or more of Claims 1 to 11,
**characterised in that**,
the return springs (6) acting on the drum (2) are formed by one or more coil springs (51', 51", 51"', etc.) arranged, in a preferred embodiment, within the drum (2), and braced firstly with their inner ends on the shaft (8) carrying the drum (2) that is prevented from rotating and, secondly; with their outer end on the drum (2).

13. The securing device in accordance with Claim 12,
**characterised in that**,
if the return spring (7) is formed by several coil springs (51, 51', 51", etc.), they are arranged in parallel to one another and connected in series, in such a way that the first of the spiral springs (51) is braced with its inner end on the shaft (8) carrying the drum (2) and with its outer end on a disc (52) in a rotating mounting, and that the subsequent coil springs (51', 51", 51"', etc.) are arranged with each of their inner ends on the disk (52) and their outer ends on another disk (52') arranged on the opposite side and the last of the coil springs (51") is arranged with its outer end braced on the drum (2).

14. The securing device in accordance with one or more of Claims 1 to 13,
**characterised in that,**
a cable made from wire or plastic or textile fibres, a belt or a similarly formable component that can be wound up is provided as the traction element (3).

15. The securing device in accordance with one or more of Claims 1 to 14,
**characterised in that**,
a reversing element (57) is assigned to the device (21) for lateral guidance of the traction element (3), the reversing element (57) being arranged in a fixed location at a distance from the track block (22), e.g. by means of a bow (56) connected to the housing (4) and, in a preferred embodiment, consists of a cross-shaped through plate equipped with rollers on rotating mountings.

## Revendications

1. Dispositif (1) d'arrimage de personnes et de charges en cas de chutes, comprenant un tambour (2) disposé dans un boîtier (4) et logé en rotation contre la force d'un ou de plusieurs ressorts de rappel (6), pour le logement d'un élément de traction (3) dont l'extrémité libre se laisse attacher à la personne ou à la charge à arrimer, et un verrouillage à cliquet (7) permettant de verrouiller le tambour (2) et le boîtier (4),
**caractérisé en ce**
**qu'**il est assigné au tambour (2) un dispositif (21) pour le guidage de l'élément de traction (3), permettant de régler la pièce (3') de l'élément de traction (3) partant du tambour (2) en dépendance de la vitesse de rotation du tambour (2), perpendiculairement, à son axe longitudinal (A), et pour l'inversion automatique du mouvement de l'élément de traction (3) aux deux extrémités du tambour (2).

2. Dispositif d'après la revendication 1,
**caractérisé en ce que**
le dispositif (21) de guidage de l'élément, de traction (3) est formé par un coulisseau (22), qui est axialement réglable entre limites sur une barre d'accouplement (23) disposée parallèlement à l'axe longitudinal (A) du tambour (2), et à travers lequel est mené l'élément de traction (3), et une broche filetée (24) vissée dans celui-ci, liée par l'intermédiaire de jeux de pignons (31, 32) ou d'une courroie dentée. (47) et de leviers de commande (33, 34) au tambour (2), et dont le sens de rotation se laisse inverser aux extrémités de l'élément de traction (3) sur le tambour (2).

3. Dispositif d'après la revendication 2,
**caractérisé en ce que**,
pour l'inversion du sens de rotation de la broche filetée (24), celle-ci se laisse accoupler alternativement à un pignon (25 ou 26) entraînées dans des sens de rotation différents par le tambour (2).

4. Dispositif d'après la revendication 3,
**caractérisé en ce que**,
pour l'accouplement alternatif de la broche filetée (24) au tambour (2), il est disposé sur les deux extrémités de la barre d'accouplement (23) respectivement un pignon (25, 26) liées par un déplacement axial de la barre d'accouplement (23) aux jeux de pignons (31 ou 32) raccordés au tambour (2) et aux roues dentées (27 ou 28) disposées sur la broche:filetée (24).

5. Dispositif d'après la revendication 3 ou 4,
**caractérisé en ce que**,
sur les deux extrémités de la barre d'accouplement (23), il est articulé des leviers de commande (33, 34) dont les extrémités libres concourent avec des courbes de commande (39, 40) décalées de 180°, prévues sur les roues dentées (37, 38) liées au tambour (2), permettant de commander axialement la barre d'accouplement (23).

6. Dispositif d'après une ou plusieurs des revendications 3 à 5,
**caractérisé en ce que**
les pignons (37, 38) munies de courbes de commande (39, 40) se laissent régler progressivement, moyennant un élément intermédiaire (35, 36) lié au tambour. (2) et disposé de préférence coaxialement à celui-ci, qui concourt avec le pignon correspondant (39, 40) par l'intermédiaire d'une dent saillante (35', 36'), d'un goujon saillant (48) ou d'un élément similaire.

7. Dispositif d'après une ou plusieurs des revendications 2 à 5,
**caractérisé en ce que**
les courbes de commande (39, 40) prévues sur les pignons (37, 38) et les transmissions des leviers de commande (33, 34) sont conçues de sorte que lors des règlements, la barre d'accouplement (23) se déplace chaque fois au moins sur la largeur des jeux de pignons (31, 32) concourrant avec le tambour (2) ou avec les jeux de roues dentées ou les roues dentées coucourant avec la broche filetée (24) pour la coupure alternative des raccords entraînés.

8. Dispositif d'après une ou plusieurs des revendications 1 à 7,
**caractérisé en ce que**
le verrouillage à cliquet (7) est formé par deux couronnes dentées (41, 42) dont une couronne (41) est stationnaire ou liée rigidement p. ex. avec le boîtier (4) et dont l'autre couronne (42) est fixée en rotation sur le tambour (2), et que pour l'actionnement du verrouillage à cliquet (7), le tambour (2) est retenu réglable entre limites en direction de la partie partante (3') de l'élément de traction (3) dans le boîtier (4).

9. Dispositif d'après une ou plusieurs des revendications à 7,
**caractérisé en ce que**
le verrouillage à cliquet (7) est formé par une couronne dentée (41) stationnaire ou liée rigidement p. ex. avec le boîtier (4) et par un ou plusieurs crans d'arrêt (43) retenus pivotants contre la force des ressorts (44) sur le tambour (2) et qui concourent à la rotation du tambour (2) avec la couronne dentée (41).

10. Dispositif d'après la revendication 8 ou 9,
**caractérisé en ce que**
les verrouillages à cliquet (7) sont disposés de part et d'autre du tambour (2) à fleur de son axe longitudinal (A).

11. Dispositif d'après une ou plusieurs des revendications 8 à 10,
**caractérisé en ce que**
le verrouillage à cliquet (7) est formé par les deux couronnes dentées (41, 42) déplaçables relativement l'une par rapport à l'autre, et par la couronne dentée stationnaire (41), ainsi que par les crans d'arrêt (43) réglables contre la force d'un ressort (44) et prévus sur la couronne dentée (42), qui est liée au tambour (2) et réglable entre limites en direction de la partie partante (3') de l'élément de traction (3).

12. Dispositif d'après une ou plusieurs des revendications 1 à 11,
**caractérisé en ce que**
le ressort de rappel (6) agissant sur le tambour (2) est formé par un ou par plusieurs ressorts hélicoïdaux (51', 51", 51"' ...) disposés de préférence à l'intérieur du tambour (2) et s'appuyant d'une part avec leurs extrémités intérieures sur l'arbre (8) tenue en rotation, et portant le tambour (2), et d'autre part avec leurs extrémités extérieures sur le tambour (2).

13. Dispositif d'après la revendication 12,
**caractérisé en ce**,
dans le cas d'un ressort de rappel (7) formé par plusieurs ressorts hélicoïdaux (51', 51", 51"' ...), ces ressorts constituants sont disposés en parallèle et en série, de sorte que l'extrémité intérieure du premier des ressorts hélicoïdaux (51) s'appuie sur l'arbre (8) portant le tambour (2) et l'extrémité extérieure sur un disque (52) retenu en rotation, que les extrémités intérieures des autres ressorts hélicoïdaux (51', 51", 51"" ...) s'appuient respectivement sur le disque (52) et les extrémités extérieures sur an autre disque (52') prévu sur la face opposée, et que l'extrémité extérieure du dernier des ressorts hélicoïdaux (51ⁿ) s'appuie sur le tambour (2).

14. Dispositif d'après une ou plusieurs des revendications 1 à 13,
**caractérisé en ce que**,
en tant qu'élément de traction (3), il est prévu un câble en métal, en matière plastique ou en fibres de verre textile, une sangle ou un autre élément similaire déformable et qui se laisse enrouler.

15. Dispositif d'après une ou plusieurs des revendications 1 à 14,
**caractérisé en ce que**,
pour le guidage latéral de l'élément de traction (3), il est attribué au dispositif (21) un membre de renvoi (57) retenu en place et à une certaine distance du coulisseau (22), p. ex. moyennant un étrier (56) lié au boîtier (4) et formé de préférence par une plaque de passage cruciforme équipée de galets retenus en rotation.
